# EUROPÄISCHE PATENTSCHRIFT

(11) **EP 1 757 895 B1**
(45) Veröffentlichungstag und Bekanntmachung des Hinweises auf die Patenterteilung: **04.03.2009**
(21) Anmeldenummer: 06017510.6
(22) Anmeldetag: 23.08.2006
(51) Int. Cl.: F41H 7/02

(54) **Verlegefahrzeug**
Laying vehicle
Véhicule de pose

(30) Priorität: 23.08.2005 DE 102005039727
(43) Veröffentlichungstag der Anmeldung: 28.02.2007
(73) Patentinhaber: Rheinmetall Landsysteme GmbH, 24107 Kiel (DE)
(72) Erfinder: Bruhn, Ralf, 24259 Westensee (DE); Krützfeldt, Manfred, 24229 Schwedeneck (DE)
(74) Vertreter: Dietrich, Barbara

(56) Entgegenhaltungen:
- EP-A- 0 874 211
- DE-A1- 1 703 221
- DE-A1- 10 127 742

## Beschreibung

Die Erfindung betrifft ein Verlegefahrzeug, insbesondere einen Verlegepanzer, zum Verlegen von Brückenteilen mit den im Oberbegriff des Anspruchs 1 angegebenen Merkmalen.

Bei bekannten derartigen Verlegefahrzeugen ist in dem vorderen Bereich des Fahrzeuges ein erster Raum mit einem Sitz für einen Fahrer des Verlegefahrzeuges und in einem zweiten Raum, im Bereich eines Turmes oder Domes des Verlegefahrzeuges, ein gegenüber dem ersten Sitz erhöhter Sitz für einen Kommandanten des Fahrzeuges vorgesehen. Dabei ist der Sitz des Kommandanten in dem Dom derart angeordnet, dass er über eine gute Rundumsicht verfügt.

Nachteilig ist bei derartigen bekannten Veriegefahrzeugen, dass der ballistische Schutz im Bereich des Domes in der Regel wesentlich geringer ist als vor dem ersten Raum, in dem sich der Fahrer befindet. Insbesondere bei durchzuführenden Brückenarbeiten an einem entsprechenden Flußufer ist der Kommandant des Verlegefahrzeuges daher einer hohen Bedrohung durch feindlichen Beschuß ausgesetzt.

Zwar ist es denkbar, den ballistischen Schutz im Bereich des Domes durch entsprechende Verstärkung der Panzerung zu erhöhen, doch würde dieses zwangsläufig zu einem wesentlich höheren Gewicht des Verlegefahrzeuges im Bereich des Domes führen, was aus Kosten- und anderen Gründen (Änderung der Auslegung der gesamten Konstruktion des Verlegefahrzeuges und insbesondere der Fahrzeugmotoren, schlechte Verlastbarkeit etc.) unerwünscht ist.

Die EP 0 874 211 A1 beschreibt ein Kampffahrzeug, bei welchem ein Verbrennungsmotor und Getriebe im Wesentlichen auf einer Fahrzeugseite neben der Längsmittelachse angeordnet sind, so dass sich auf der anderen Seite ein Freiraum bildet. Dieser kann als Durchgangsraum zwischen einer Ein/Ausstiegsluke und dem Fahrzeuginnenraum oder aber als Munitionsstauraum bzw. zur Anordnung von Geräten verwendet werden. Gelöst werden soll damit die Aufgabe, dass trotz eines Heckantriebes ein Aus- und Einstieg am Heck möglich ist. Zudem wird damit die Möglichkeit geschaffen, das Kampffahrzeug auch für andere Einsatzzwecke, wie Flakpanzer, Jagdpanzer, Bergepanzer etc. auszubilden. In einer Ausführungsform ist das Fahrzeug als Gefechtsfahrzeug und zur Aufnahme einer zusätzlichen Besatzung ausgelegt. Dazu weist das Fahrzeug eine zur Mitte des Fahrzeuges hin ansteigende erste Dachplatte und eine noch weiter erhöhte Dachplatte auf. Letztere ermöglicht dabei das freie Stehen im Innenraum des Fahrzeuges.

Der Erfindung liegt die Aufgabe zugrunde, ein Vedegefahrzeug anzugeben, bei dem einerseits der Kommandant bei der Fahrt zum Einsatzort über seinen Sitzplatz im Dom sich einen guten Überblick verschaffen und das Fahrzeug dirigieren kann und bei dem andererseits die ballistische Bedrohung des Kommandanten am Einsatzort gering ist, ohne dass es eines zusätzlichen ballistischen Schutzes des Domes bedarf.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, die Größe des ersten Raumes derart zu wählen, dass für den Kommandanten ebenfalls ein Sitzplatz neben dem Fahrer vorgesehen ist oder angeordnet werden kann, wobei der erste und der zweite Raum derart miteinander verbunden sind, dass der Kommandant im Bedarfsfalle einen entsprechenden Sitzplatzwechsel innerhalb des Verlegefahrzeuges vornehmen kann.

Durch diesen möglichen Sitzplatzwechsel kann der Kommandant bei der Fahrt zum Einsatzort, bei dem die ballistische Bedrohung gering ist, weiterhin über den Sitzplatz im Dom das Fahrzeug dirigieren. Am Einsatzort, wo der Brückenverlegevorgang durchgeführt werden soll, kann der Kommandant dann einen Sitzplatzwechsel in den vorderen, ballistisch geschützten Bereich des Verlegefahrzeuges vornehmen und das gegenüberliegende Ufer (z.B. über eine geöffnete Luke im Dach des Verlegefahrzeuges oder über Winkelspiegel bzw. gegebenenfalls auch mittels einer Kamera) beobachten sowie den Brückenverlegevorgang überwachen.

Bei dem zusätzlichen Sitzplatz in dem ersten Raum kann es sich um einen fest angeordneten Sitz handeln, dessen Rückenlehne umklappbar ausgebildet ist, derart, dass der Kommandant bei einem Sitzplatzwechsel durch die Rückenlehne nicht behindert wird.

Sofern das Verlegefahrzeug mit einem Minenschutz ausgestattet ist, bei dem die Sitze durch Gurtsitzsysteme ersetzt sind, handelt es sich bei den beiden Sitzen jeweils um eine Gurtaufnahme. Der Kommandant muss sich in diesem Fall zu einem Sitzplatzwechsel zunächst mit seinem umgeschnallten Gurtsitz von der einen Gurtaufnahme lösen und sich anschließend in die zweite Gurtaufnahme einhängen.

Anstatt einen fest angeordneten Sitz vorzusehen, kann zwischen dem ersten und zweiten Raum auch eine Führungsschiene angeordnet sein, entlang welcher der Sitz des Kommandanten von dem ersten in den zweiten Raum und umgekehrt verschiebbar ist, wobei der Sitz in seinen Endpositionen mittels einer Arretierungseinrichtung fixierbar ist.

Vorteilhafterweise ist vorgesehen, dass sich sowohl in dem ersten wie in dem zweiten Raum Überwachungs- und Steuerungseinrichtungen befinden, mittels welcher der Kommandant alle für den Einsatz wichtigen Bedien- und Anzeigeelemente einsehen und bedienen kann.

Weitere Einzelheiten und Vorteile der Erfindung ergeben sich aus den folgenden, anhand von Figuren erläuterten Ausführungsbeispielen. Es zeigen:
Fig.1 den Längsschnitt durch einen Teil eines erfindungsgemäßen Verlegefahrzeuges, wobei sich der Fahrer im Bugbereich und der Kommandant im Dombereich des Fahrzeuges befinden;
Fig.2 eine Fig.1 entsprechende Ansicht, wobei der Kommandant seinen domseitigen Platz verläßt und sich neben den Fahrer positioniert und
Fig.3 ein Fig.1 entsprechende Ansicht, wobei der Kommandant neben dem Fahrer sitzt.

In den Fig.1-3 ist mit 1 ein Verlegepanzer zum Verlegen von Brückenteilen bezeichnet, der ein Kettenfahrzeug 2 mit einem Dom 3 umfaßt. Der Dom 3 nimmt in an sich bekannter Weise eine Verlegeeinrichtung (nicht dargestellt) auf und ist mit einem nicht dargestellten ballistischen Grundschutz ausgestattet, der an die jeweilige Anforderung angepaßt werden kann.

In dem vorderen Bereich des Verlegepanzers 1 ist hinter einer bugseitig angeordneten Panzerung 5 ein erster Raum 6 vorgesehen, der so groß gewählt ist, dass sich in ihm sowohl ein Sitz 7 für einen Fahrer 8 als auch parallel hierzu ein Sitz 9 für einen Kommandanten 10 des Fahrzeuges 1 befinden. Sowohl dem Sitz 7 des Fahrers 8 als auch demjenigen des Kommandanten 10 sind Luken 11 und Winkelspiegel 12 oberhalb der Sitze 7, 9 zugeordnet, so dass bei Fahrt unter Panzerschutz bzw. am Einsatzort sowohl für den Fahrer 8 als auch für den Kommandanten 10 eine direkte Sicht nach vorne möglich ist.

Hinter dem ersten Raum 6 ist ein zweiter Raum 13 im Bereich des Domes 3 des Verlegepanzers 1 vorgesehen, der mit dem ersten Raum 6 direkt verbunden ist, und in dem sich ein -gegenüber dem Sitz 9 des Kommandanten 10 im ersten Raum 6- erhöhter Sitz 14 für den Kommandanten 10 befindet. Von diesem Sitz 14 aus hat der Kommandant 10 über eine Luke 15 bzw. über entsprechende Winkelspiegel 16 eine direkte Rundumsicht.

Die Verbindung der beiden Räume 6, 13 ist derart gewählt, dass der Kommandant 10 seinen Aufenthalt von dem ersten Raum 6 in den zweiten Raum 13 und umgekehrt sowohl während der Fahrt zum Einsatzort als auch nach Erreichen des Einsatzortes verlegen kann.

Sowohl in dem ersten Raum 6 als auch in dem zweiten Raum 13 sind Überwachungs- und Steuereinrichtungen 17 vorgesehen, mittels welcher der Kommandant 10 alle für den Einsatz wichtigen Bedien- und Anzeigeelemente einsehen und bedienen kann (vgl. Fig.3, in der eine derartige Einrichtung für den vorderen Kommandantensitz dargestellt ist).

Anhand der Fig.1-3 soll nachfolgend ein Sitzplatzwechsel des Kommandanten 10 erläutert werden. Dabei befindet sich der Kommandant 10 zunächst in dem zweiten Raum 13, d.h. im Bereich des Domes, und kann über die Winkelspiegel 16 die Fahrt zum Einsatzort überwachen (Fig.1).

Hat das Verlegefahrzeug 1 seinen Einsatzort erreicht, so verläßt der Kommandant 10 seinen Sitz 14 im Bereich des Domes 3 und bewegt sich in Richtung auf seinen Sitz 9 im ersten Raum 6 (Fig.2). Hierzu ist die Rückenlehne 18 dieses Sitzes 9 nach hinten heruntergeklappt. Außerdem sind an der Decke des Verlegepanzers 1 Griffe 20 vorgesehen, an denen der Kommandant 10 sich bei seiner Vorwärtsbewegung halten kann.

Sobald der Kommandant 10 neben dem Fahrer 8 sitzt, klappt er die Rückenlehne 18 wieder hoch und bringt seinen Sitz 9 in die ihm am Günstigsten erscheinende Position (z.B, Änderung der Einstellung hinsichtlich der Höhe und/oder des Neigungswinkels) (Fig.3).

Die Erfindung ist selbstverständlich nicht auf das vorstehend beschriebene Ausführungsbeispiel beschränkt. So muss es sich bei den beiden Räumen nicht um durch eine separate Öffnung getrennte Räume handeln. Vielmehr kann es sich auch um zwei Teilräume eines gemeinsamen (Mannschafts-) Raumes handeln. In diesem Fall befinden sich der Fahrer- und der vordere Kommandantensitz in dem ersten Teilraum und der hintere Kommandantensitz in dem zweiten Teilraum.

Ferner kann auch der Dom mit einer zusätzlichen Panzerung und das Fahrzeug mit Kameras 21 (Fig.3) ausgestattet sein, um den Bereich um das Verlegefahrzeug, z.B. bei Dunkelheit und/oder Nebel, über Monitore überwachen zu können.

Schließlich muss in dem ersten Raum nicht ständig ein zusätzlicher Sitz für den Kommandanten vorgesehen sein, sondern der Kommandantensitz kann auch über eine Führung (z.B. eine Schiene) manuell oder über einen (z.B. elektrischen) Antrieb von der vorderen in die hintere Position und umgekehrt verfahren und mit einer Arretierungseinrichtung fixiert werden.

### Bezugszeichentiste

- 1: Verlegefahrzeug, Verlegepanzer, Fahrzeug
- 2: Kettenfahrzeug
- 3: Dom, Turm

- 5: Panzerung
- 6: (erster) Raum
- 7: Sitz, Platz (Fahrer)
- 8: Fahrer
- 9: Sitz, Platz (Kommandant)
- 10: Kommandant
- 11: Luke
- 12: Winkelspiegel
- 13: (zweiter) Raum
- 14: Sitz
- 15: Luke
- 16: Winkelspiegel
- 17: Überwachungs- und Steuereinrichtung
- 18: Rückenlehne

- 20: Griff
- 21: Kamera

## Patentansprüche

1. Verlegefahrzeug, insbesondere Verlegepanzer, zum Verlegen von Brückenteilen, wobei in dem vorderen Bereich des Verlegefahrzeuges (1) ein erster Raum (6) mit einem Sitz (7) für einen Fahrer (8) des Verlegefahrzeuges (1) und in einem zweiten Raum (13) im Bereich eines Turmes oder Domes (3) des Verlegefahrzeuges (1) ein gegenüber dem Sitz (7) in dem ersten Raum (6) erhöhter Sitz (14) für einen Kommandanten (10) des Fahrzeuges (1) vorgesehen ist, wobei
- die Größe des ersten Raumes (6) derart gewählt ist, dass in diesem Raum (6) zusätzlich zu dem Sitz (7) des Fahrers (8) und parallel zu diesem auch ein Sitz für den Kommandanten (10) vorgesehen oder anordbar ist, und
- der erste Raum (6) mit dem zweiten Raum (13) derart verbunden ist, dass der Kommandant (10) seinen Aufenthalt von dem ersten Raum (6) in den zweiten Raum (13) und umgekehrt sowohl während der Fahrt zum Einsatzort als auch nach Erreichen des Einsatzortes verlegen kann, **dadurch gekennzeichnet, dass**
- wenn sich in dem ersten Raum (6) ein fest angeordneter Sitz (9) für den Kommandanten (10) befindet, dessen Rückenlehne (18) umklappbar ausgebildet ist, derart, dass der Kommandant (10) bei einem Sitzplatzwechsel durch die Rückenlehne (18) nicht behindert wird und
- wenn es sich um Gurtsitzsysteme handelt, der Kommandant sich in diesem Fall zu einem Sitzplatzwechsel zunächst mit seinem umgeschnallten Gurtsitz von der einen Gurtaufnahme lösen und sich anschließend in die zweite Gurtaufnahme einhängen muss.

2. Verlegefahrzeug nach Anspruch 1, **dadurch gekennzeichnet, dass** zwischen dem ersten und zweiten Raum (6, 13) mindestens eine Führungsschiene angeordnet ist, entlang welcher ein Sitz des Kommandanten (10) von dem ersten in den zweiten Raum (6, 13) und umgekehrt manuell oder mittels eines motorischen Antriebes verschiebbar ist, wobei der Sitz in seinen jeweiligen Endpositionen mittels einer Arretierungseinrichtung fixierbar ist.

3. Verlegefahrzeug nach Anspruch 1 oder 2, **dadurch gekennzeichnet, dass** sowohl in dem ersten wie in dem zweiten Raum (6, 13) Überwachungs- und Steuerungseinrichtungen (17) vorgesehen sind, mittels welcher der Kommandant (10) alle für den Einsatz wichtigen Bedien- und Anzeigeelemente einsehen und bedienen kann.

4. Verlegefahrzeug nach einem der Ansprüche 1 bis 3 **dadurch gekennzeichnet, dass** dem Platz (9) des Kommandanten (10) in dem ersten Raum (6) eine Luke (11) zugeordnet ist.

5. Verlegefahrzeug nach einem der Ansprüche 1 bis 4, **dadurch gekennzeichnet, dass** dem Platz (9) des Kommandanten (10) im ersten Raum (6) Winkelspiegel (12) zugeordnet sind.

## Claims

1. Laying vehicle, in particular an armoured laying vehicle, for laying bridge parts, with a first area (6) with a seat (7) for a driver (8) of the laying vehicle (1) being provided in the front region of the laying vehicle (1) and with a seat (14), which is higher than the seat (7) in the first area (6), being provided for a commander (10) of the vehicle (1) in a second area (13) in the region of a turret or dome (3) of the laying vehicle (1), wherein
- the size of the first area (6) is chosen such that a seat for the commander (10) is also provided or can be arranged in this area (6), in addition to the seat (7) of the driver (8) and parallel thereto, and
- the first area (6) is connected to the second area (13) such that the commander (10) can move his location from the first area (6) into the second area (13) and vice versa both during the journey to the operational location and after reaching the operational location,
**characterized in that**
- when a seat (9), which is arranged in a fixed manner, for the commander (10) is located in the first area (6), its backrest (18) is designed such that it can be folded over such that the commander (10) is not impeded by the backrest (18) when changing the seating place, and
- when these are strap seating systems, the commander must in this case first of all release himself, with his strap seat strapped around, from the one strap holder in order to change his seating place and must then hook himself into the second strap holder.

2. Laying vehicle according to Claim 1, **characterized in that** at least one guide rail is arranged between the first and the second area (6, 13), along which a seat for the commander (10) can be moved from the first into the second area (6, 13) and vice versa manually or by means of a motor drive, wherein the seat can be fixed in its respective limit positions by means of a locking device.

3. Laying vehicle according to Claim 1 or 2, **characterized in that** monitoring and control devices (17) by means of which the commander (10) can see and control all the control and display elements which are important for operation are provided both in the first and in the second area (6, 13).

4. Laying vehicle according to one of Claims 1 to 3, **characterized in that** a hatch (11) is associated with the space (9) for the commander (10) in the first area (6) .

5. Laying vehicle according to one of Claims 1 to 4, **characterized in that** periscopes (12 are associated with the space (9) for the commander (10) in the first area (6).

## Revendications

1. Véhicule de pose, en particulier char de pose, pour la pose de sections de pont, dans lequel, dans la région avant du véhicule de pose (1) sont prévus un premier espace (6) avec un siège (7) pour un conducteur (8) du véhicule de pose (1), et dans un deuxième espace (13), dans la région d'une tourelle ou d'un dôme (3) du véhicule de pose (1), un siège (14) surélevé par rapport au siège (7) dans le premier espace (6) pour un commandant (10) du véhicule (1),
- le volume du premier espace (6) étant choisi de telle sorte que dans cet espace (6) soit prévu ou puisse être disposé en plus du siège (7) du conducteur (8) et parallèlement à celui-ci, également un siège pour le commandant (10), et
- le premier espace (6) étant connecté au deuxième espace (13) de telle sorte que le commandant (10) puisse passer du premier espace (6) au deuxième espace (13) et inversement à la fois pendant la conduite au lieu d'utilisation et après l'arrivée au lieu d'utilisation,
**caractérisé en ce que**
- si un siège (9) fixé en position pour le commandant (10) se trouve dans le premier espace (6), son dossier (18) est réalisé de manière rabattable de telle sorte que le commandant (10) ne soit pas gêné par le dossier (18) en cas de changement de siège, et
- s'il s'agit d'un système de siège à ceinture, le commandant doit dans ce cas, pour changer de siège avec son siège à ceinture bouclée, d'abord se détacher d'un système de ceinture et s'attacher ensuite à l'autre système de ceinture.

2. Véhicule de pose selon la revendication 1, **caractérisé en ce qu'**entre le premier et le deuxième espace (6, 13) est disposé au moins un rail de guidage, le long duquel un siège du commandant (10) peut être déplacé du premier espace dans le deuxième espace (6, 13) et inversement, manuellement ou au moyen d'un entraînement à moteur, le siège pouvant être fixé au moyen d'un dispositif de blocage dans ses positions finales respectives.

3. Véhicule de pose selon la revendication 1 ou 2, **caractérisé en ce que** dans le premier comme dans le deuxième espace (6, 13), des dispositifs de surveillance et de commande (17) sont prévus, lesquels permettent au commandant (10) de superviser et de commander tous les éléments de commande et d'affichage importants pour l'utilisation.

4. Véhicule de pose selon l'une quelconque des revendications 1 à 3, **caractérisé en ce que** l'on associe à la place (9) du commandant (10) dans le premier espace (6) un hublot (11).

5. Véhicule de pose selon l'une quelconque des revendications 1 à 4, **caractérisé en ce que** l'on associe à la place (9) du commandant (10) dans le premier espace (6) un miroir d'angle (12).
